# EUROPÄISCHE PATENTSCHRIFT

(11) **EP 0 819 060 B1**
(45) Veröffentlichungstag und Bekanntmachung des Hinweises auf die Patenterteilung: **01.12.1999**
(21) Anmeldenummer: 96905748.8
(22) Anmeldetag: 15.03.1996
(51) Int. Cl.: B41F 15/44

(54) **RAKEL INSBESONDERE FÜR DEN SIEBDRUCK**
WIPER FOR USE IN PARTICULAR IN SCREEN PRINTING
RACLETTE, NOTAMMENT POUR SERIGRAPHIE

(30) Priorität: 07.04.1995 DE 19512697; 04.05.1995 DE 19516050
(43) Veröffentlichungstag der Anmeldung: 21.01.1998
(73) Patentinhaber: RK SIEBDRUCKTECHNIK GMBH, 51427 Bergisch Gladbach (DE)
(72) Erfinder: KÜRTEN, Rudolf, August, D-51427 Bergisch Gladbach (DE)
(74) Vertreter: Patentanwälte Lippert, Stachow, Schmidt & Partner
(86) Internationale Anmeldenummer: DE9600482
(87) Internationale Veröffentlichungsnummer: WO9631350

(56) Entgegenhaltungen:
- EP-A- 0 298 911
- EP-A- 0 576 315
- WO-A-94/20339
- CA-A- 1 191 306
- CH-A- 376 083
- US-A- 4 622 712
- IE.E.E. TRANSACTIONS ON COMPONENTS, PACKAGING AND MANUFACTURING TECHNOLOGY: PART A., Bd. 12, Nr. 3, September 1994, NJ US, Seiten 470-476, XP000462348 S.H. MANNAN ET AL.: "Squeegee deformation Study in the Stencil Printing of Solder Pastes"

## Beschreibung

Die Erfindung betrifft eine Rakel, insbesondere für den Siebdruck, bestehend aus einem weichelastischen Teil mit mindestens einer auf ein Verdruckmittel einwirkenden Rakelkante und einem hartelastischen Teil, der an einem Rakelhalter positionierbar ist.

Siebdruckverfahren unter Einsatz einer gattungsgemäßen Rakel können derart durchgeführt werden, daß ein Drucksieb oberhalb eines Druckträgers angeordnet und auf seiner Oberseite mit einem Verdruckmittel versehen wird. Durch Druckbeaufschlagung des Drucksiebes mit der Rakelkante wird das Drucksieb gegen den Druckträger zur Anlage gebracht und das Verdruckmittel unter Verschieben der Rakel bei währendem Anpreßdruck gegen das Drucksieb durch dessen Maschen auf den Druckträger aufgebracht. Durch Verschiebung der Rakel wird somit ein flächiges Druckbild erzeugt. Andererseits kann beim Siebdruck auch die Rakel als feststehend angeordnet und das Drucksieb, z. B. als zylinderförmiges Rotationssieb ausgebildet, gegenüber der Rakel bewegbar sein.

Wesentlich für die Herstellung eines gleichmäßigen und stets reproduzierbaren Druckbildes ist eine zeitlich und örtlich gleichbleibende Form der an dem Drucksieb druckbeaufschlagt anliegenden Rakelkante. Bisher bekannte, im Gieß- oder Schleuderverfahren hergestellte Rakeln sind jedoch sehr aufwendig herzustellen oder die Rakelkanten sind zur exakten Formgebung nach deren Herstellung aufwendig nachzubearbeiten. Dabei werden sowohl die Qualität des Druckbildes als auch beispielsweise der Verdruckmittelverbrauch von der Geometrie der Rakelkante im auf dem Drucksieb anliegenden Bereich und von dem sich einstellenden Anstellwinkel der Rakel gegen das Drucksieb im Bereich der Rakelkante beeinflußt. Aufgrund der vielfältigen Einflußgrößen beim Druckvorgang ist es jedoch schwierig, eine örtlich und zeitlich gleichmäßige Form der Rakelkante sicherzustellen.

Das weichelastische Rakelmaterial unterliegt durch Aufnahme von Lösungsmitteln des Verdruckmittels Alterungsvorgängen, die eine Änderung der Elastizität bewirken und zum Ablösen von Partikeln im Bereich der Rakelkante führen können. Zur Erzielung einer gleichmäßigen Rakelkante ist diese dann unter hohem Zeit- und Arbeitsaufwand auszubauen und die Rakelkante nachzubearbeiten, wodurch lange Standzeiten der Siebdruckmaschine hervorgerufen werden. Es werden daher weichelastische Rakelmaterialien eingesetzt, die gegen die Lösungsmittel des Verdruckmittels chemisch weitestgehend inert sind.

Die Rakelkante wird durch Ausübung eines Druckes auf den hartelastischen Teil der Rakel gegen das Drucksieb angelegt. Damit sind räumlich konstante elastische Eigenschaften des hartelastischen Teiles der Rakel notwendig, um eine über die gesamte Länge der Rakel gleichmäßige Form der Rakelkante zu gewährleisten. Die bisher bekannten Kunststoffrakeln, die im Gieß- oder Schleuderverfahren hergestellt sind, erfüllen diese Anforderungen nur ungenügend, da sie Inhomogenitäten aufweisen, die räumlich unterschiedliche Elastizitätseigenschaften der Rakel bedingen und die sich in einem ungleichmäßigen Druckbild äußern. Darüber hinaus weisen mittels der obengenannten Verfahren hergestellte Rakeln unterschiedlicher Chargen merklich voneinander abweichende Elastizitätseigenschaften auf, so daß bei einem Wechsel der Rakel aufwendige Einstellarbeiten an der Siebdruckmaschine notwendig sind, um das gewünschte Druckbild reproduzieren zu können. Die Verwendung von Materialien für den hartelastischen Teil der Rakel mit deutlich erhöhter Homogenität gegenüber den bisher bekannten Materialien scheiterte bisher an einer unzureichenden Elastizität der Materialien, die eine Überführung der Rakel in ihre ursprüngliche Form bei Druckentlastung verhinderte, wodurch eine stets gleiche Handhabung der Rakel bei aufeinanderfolgenden Druckvorgängen nicht möglich war. Darüber hinaus kommt während des Druckvorgangs oder bei der nachfolgenden Reinigung zumeist auch der hartelastische Teil der Rakel in Kontakt mit entsprechenden Lösungsmitteln.

Eine gattungsgemäß Rakel wird beispielsweise in der DE 88 05 911 U beschrieben, bei der der gegen das Drucksieb anlegbare Rakelstreifen an der Rückseite mit einer Stützschicht aus einem Werkstoff aus Kunststoff versehen ist, der härter als der Werkstoff des Rakelstreifens ist. Die Verbindung des Rakelstreifens mit der Stützschicht wird dabei zweckmäßigerweise dadurch erreicht, daß die härtere und die weichere Schicht in noch reaktionsfähigem Zustand aneinandergebracht und mittels chemischer Reaktion haftfest miteinander verbunden sind. Stützschicht und Rakelstreifen bestehen bevorzugterweise aus einem Polyurethan-Elastomer.

Der DE 84 20 447 U ist ebenfalls eine gattungsgemäße Rakel zu entnehmen, bei der das beispielsweise aus Gummi oder einem thermoplastischen Kunststoff hergestellte Rakelprofil in einem Rakelhalter aus einem standfesten Werkstoff wie Metall eingesetzt ist. Das Rakelprofil wird dabei durch ein sich seitlich an dieses anstützendes Stützprofil aus einem hartelastischen Werkstoff, das sich über dessen gesamte Länge erstreckt, abgestützt. Bei Einsetzen des weichelastischen Rakelprofils in einen Schlitz des beispielsweise aus Metall gefertigten Rakelhalters müssen die obengenannten Nachteile in Kauf genommen werden.

Dem JP-Abstract 2-206552 (A) ist ebenfalls eine gattungsgemäße Rakel zu entnehmen, die im Spritzgußverfahren durch Injektion verschiedener Materialien in eine Hohlform hergestellt wird. Hierbei schmelzen die Materialien des Rakelhalters sowie des Rakelstreifens aneinander an, wobei das Material des Halters nachfolgend unter Wärmebehandlung ausgehärtet wird. Eine hohe Homogenität und Reproduzierbarkeit der Rakel ist auf diese Weise nicht zu erzielen.

Der DE 84 23 641 U, die auf den gleichen Anmelder zurückgeht, ist eine gattungsgemäße Rakel zu entnehmen, bei der eine weichelastische Profilleiste, vorzugsweise aus natürlichem oder synthetischem Gummi, mit einer Trageschiene aus glasfaserverstärktem Polyester oder Stahl verklebt oder verschweißt ist. Die Bestandteile der Rakel können auch während deren Herstellung einstückig verbunden werden. Die obengenannten Nachteile konnten mit einer derartigen Rakel jedoch nicht vermieden werden.

Des weiteren ist aus der AT-PS 354 968 eine Magnetrakelvorrichtung bekannt, die eine vor der Rakelrolle angeordnete Profilleiste aufweist, die an der der Rakelrolle zugekehrten Seite eine Auflage aus elastischem, gleitfähigem Material aufweist, so daß die Rakelrolle an die Rückseite der Profilleiste anpreßbar ist und mit dieser in für die Auftragsmasse dichtenden Kontakt bringbar ist. Mittels einer derartigen Rakelvorrichtung kann auch vor Rakelrollen mit kleinem Durchmesser eine große Vorratsmenge an Auftragsmasse gehalten werden, ohne daß ein Überfließen der Auftragsmasse bei Maschinenstillstand zu befürchten ist und auch eine Verminderung der Anpreßkräfte ohne Herabsetzung der Viskosität der Auftragsmasse oder der Arbeitsgeschwindigkeit zulässig ist. Die obengenannten Problem werden hierdurch nicht gelöst.

Es ist daher Aufgabe der vorliegenden Erfindung, eine Rakel zu schaffen, die die oben dargelegten Anforderungen hinsichtlich chemischer und mechanischer Beständigkeit und Homogenität der weich- und hartelastischen Teile der Rakel erfüllt und die so gleichmäßig und reproduzierbar herstellbar ist, daß der Aufwand zur Bearbeitung der Rakelkanten minimisiert und eine weitestgehende Standardisierung und Reproduzierbarkeit des Siebdruckverfahrens ermöglicht ist.

Diese Aufgabe wird erfindungsgemäß dadurch gelöst, daß der weichelastische Teil und der hartelastische Teil der Rakel aus koextrudierten Kunststoffen bestehen und daß der weichelastische Teil der Rakel von dem hartelastischen Teil der Rakel durch die bei der Koextrusion zwischen diesen Teilen wirkenden Kräfte gehaltert und mit diesem unter den Bedingungen des Druckvorganges unlösbar verbunden ist.

Mittels des erfindungsgemäß eingesetzten Extrusionsverfahrens zur Herstellung des weichelastischen Teils und des hartelastischen Teils der Rakel sind diese Teile erstmals in einer Homogenität herstellbar, die unter Verwendung der bisher eingesetzten Gieß- oder Schleuderverfahren nicht erreicht wurde. Insbesondere ist auch der weichelastische Teil der Rakel formgenau herstellbar, ohne daß eine aufwendige mechanische Bearbeitung durch Schleif- oder Läppvorgänge notwendig wäre. Aufgrund der reproduzierbar und auch zwischen unterschiedlichen Chargen nur geringen Schwankungen der Materialeigenschaften ist ein bedeutsamer Schritt in Richtung auf eine Standardisierung von Siebdruckverfahren der obengenannten Art gegeben, da größere Einstellarbeiten beim Wechsel der Rakel entfallen.

Es hat sich darüber hinaus herausgestellt, daß die erfindungsgemäße Rakel auch bei anderen Druckvorgängen, wie z. B. dem Tiefdruck, vorteilhaft verwendet werden kann.

Besteht der weichelastische Teil der Rakel aus einem thermoplastischen Polyurethan-Elastomer und der hartelastische Teil der Rakel aus Polyolefin, so sind die jeweiligen Teile der Rakel in einem Koextrusionsverfahren besonders homogen und paßgenau herstellbar und erfüllen die in einem Siebdruckverfahren gestellten Anforderungen auch bezüglich der chemischen Beständigkeit in besonderem Maße. Dabei werden besonders zufriedenstellende und reproduzierbare Druckergebnisse erhalten, wenn der weichelastische Teil der Rakel eine Härte von 75 bis 95 Shore A und der hartelastische Teil der Rakel eine Härte von 60 bis 90 Shore D aufweisen. Das hartelastische Material kann gefüllt, z. B. faserverstärkt, sein.

Erfolgt die Halterung des weichelastischen Teils an dem hartelastischen Teil der Rakel aufgrund einer formschlüssigen Verbindung, so weist die Rakel auch unter den mechanischen Belastungen, der sie beim Druckvorgang ausgesetzt wird, eine ausreichende mechanische Beständigkeit auf, wenn der weichelastische Teil und der hartelastische Teil aus sehr unterschiedlichen Kunststoffen bestehen, zwischen denen nur vernachlässigbare physikochemische Bindungskräfte wirken. Dabei können die Kunststoffe, aus denen die jeweiligen Teile der Rakel zu fertigen sind, so gewählt werden, daß sie die an sie gestellten Anforderungen hinsichtlich chemischer Beständigkeit, Alterungsbeständigkeit und Elastizität optimal erfüllen. Durch einen engen Formschluß sind daher auch für bestimmte Druckaufgaben zu verwendende Elastomere in der Rakel einsetzbar, die ansonsten mittels eines Extrusionsverfahrens oder durch Verwendung von Klebern oder dergleichen nicht hinreichend sicher aneinander zu befestigen wären.

Um einen dauerhaften und exakten Formschluß zwischen dem weichelastischen Teil und dem hartelastischen Teil der Rakel zu gewährleisten, weist der hartelastische Teil der Rakel mindestens einen sich in den weichelastischen Teil erstreckenden, mit hakenförmigen Vorsprüngen versehenen Bereich auf. Der Fachmann kann diese Vorsprünge vielgestaltig ausbilden, so sind z. B. Vorsprünge mit dreieckigem, kreuz- oder sternförmigem Profil denkbar, wobei die Bereiche des hartelastischen Teiles sich auch in Richtung auf die Rakelkanten hin erstrecken können. Dabei können die Vorsprünge auch als Abwinkelungen oder dergleichen ausgeführt sein oder auch mehrere, beispielsweise fächerartig angeordnete Vorsprünge vorgesehen sein.

Vorteilhafterweise ist der hartelastische Teil zwischen dem an seinem unteren Ende angeordneten weichelastischen Teil und dem an seinem oberen Ende an der Rakelhalterung positionierbaren hartelastischen Teil im wesentlichen streifenförmig ausgebildet. Insbesondere wenn der sich in den weichelastischen Teil der Rakel erstreckende Bereich des hartelastischen Teils in axialer Verlängerung des streifenförmigen Bereichs angeordnet ist, ist eine mechanisch besonders stabile Ausführungsform einer Rakel geschaffen, bei der eine günstige Druckübertragung auf die Rakelkante gegeben ist.

Vorteilhafterweise ist der hartelastische Teil mit sich quer zur Längsrichtung der Rakel erstreckenden Stegen versehen, die auf der dem Rakelhalter zugewandten Seite den weichelastischen Teil im wesentlichen vollständig umschließen, wobei die Stege einen abgewinkelten, den weichelastischen Teil seitlich zumindest teilweise umgebenden Bereich aufweisen. Hiermit liegt eine besonders formstabile Rakelgeometrie vor, die eine stabile Führung des weichelastischen Teils und der Rakelkante gewährleistet. Dabei schließt der hartelastische Teil vorteilhafterweise auf der Außenseite bündig mit dem weichelastischen Teil ab, wodurch ein enger Formschluß gewährleistet ist und ein Ablösen des weichelastischen Teils vom hartelastischen Teil zusätzlich erschwert wird.

Die Rakel kann mit mehreren Rakelkanten versehen sein, die unterschiedliche Profile aufweisen.

Ist die Rakel im wesentlichen spiegelsymmetrisch zu ihrer Längsebene ausgeführt, so ist die Rakel einfach handhabbar und die gegen das Drucksieb anlegbare Rakelkante ohne hohen Montageaufwand gegen eine andere Rakelkante austauschbar.

Der weichelastische Teil kann des weiteren den hartelastischen Teil zumindest über einen Teil seiner Höhe außenseitig umgeben, wodurch die elastischen Eigenschaften des den weichelastischen Teil halternden streifenförmigen Bereichs verändert und an verschiedene Druckbedingungen angepaßt werden können. Der weichelastische Teil kann sich dabei bis zum oberen Ende des streifenförmigen Bereichs hin erstrecken, der an der Rakelhalterung angeordnet werden kann. Des weiteren können an dem streifenförmigen Bereich weitere weichelastische Teile angeordnet sein, die jeweils mit einer oder mehreren Rakelkanten versehen sind. Insbesondere kann an dem streifenförmigen Bereich dem an der ersten Schmalseite derselben angeordneten weichelastischen Teil gegenüberliegend ein weiterer weichelastischer Teil angeordnet sein, wobei dieser vorteilhafterweise so ausgestaltet ist, daß er von der Rakelhalterung aufnehmbar ist. In einem Extrusionsvorgang einteilig hergestellte Rakeln der oben beschriebenen Art weisen hinsichtlich ihrer Homogenität und Langzeitstabilität auch unter hohen mechanischen Belastungen deutliche Vorteile gegenüber bisher bekannten Rakeln auf.

Die erfindungsgemäße Kunststoffrakel kann in einem Koextrusionsverfahren derart hergestellt werden, daß zuerst der hartelastische Teil der Rakel extrudiert wird, daß nach einer Abkühlzeit, in der der hartelastiche Teil eine ausreichende mechanische Belastbarkeit aufweist, der weichelastische Teil der Rakel mit dem hartelastischen Teil zur Anlage bringend extrudiert wird. Hierdurch wird neben der hohen Homogenität auch eine hohe Maßgenauigkeit der Teile erreicht und eine Profilierung der Teile in den dem Extrusionsvorgang nachfolgenden Verfahrensschritten ermöglicht.

Vorteilhafterweise wird der hartelastische Teil der Rakel mit einem seitlich über dem weichelastischen Teil überstehenden Bereich extrudiert, wobei nach sich hieran anschließender Extrusion des weichelastischen Teils der Rakel der über diesen seitlich überstehende, noch plastisch verformbare Bereich des hartelastischen Teils unter bleibender Deformation mit dem weichelastischen Teil zur Anlage gebracht wird. Der seitlich überstehende Bereich des hartelastischen Teils kann auch seitlich in den weichelastischen Teil hineingedrückt werden, bis daß er auf der Außenseite der Rakel bündig mit dem weichelastischen Teil abschließt. Hierbei wird der weichelastische Teil komprimiert und so ein enger Formschluß der Teile zueinander erreicht. Eine derartige Verfahrensweise ist insbesondere deshalb vorteilhaft, da der weichelastische und der hartelastische Teil der Rakel aufgrund der unterschiedlichen Materialien stark differierende thermische Ausdehnungskoeffizienten aufweisen. Einem Ablösen der Teile voneinander wird aufgrund der höheren Kontraktion der weichelastischen Teile beim Abkühlen entgegengewirkt.

Eine erfindungsgemäße Rakel ist in der Zeichnung beispielhaft veranschaulicht und im nachstehenden im einzelnen anhand der Zeichnung beschrieben.

In der Zeichnung ist eine Rakel im Querschnitt dargestellt, die einen weichelastischen, mit zwei Rakelkanten versehenen Teil 1 und einen diesen unter Formschluß halternden hartelastischen Teil 2 aufweist.

Der weichelastische Teil 1 weist einen im wesentlichen fünfeckigen Querschnitt auf, wobei drei der äußeren Begrenzungsflächen senkrecht zueinander angeordnet sind und im wesentlichen gleiche Kantenlängen aufweisen. Die Basis 3 des weichelastischen Teils 1 wird seitlich von zwei sich über die gesamte Rakellänge hin erstreckenden Rakelkanten 4 und 5 begrenzt, die eine definierte und über die gesamte Rakellänge gleichbleibende Form aufweisen. In dem gezeigten Ausführungsbeispiel sind die Rakelkanten gleichmäßig gekrümmt und weisen einen Radius von 0,2 bis 0,4 mm auf. Die Rakelkanten können selbstverständlich auch eine andere Form, beispielsweise eine ungleichmäßig gekrümmte oder kantige Form, aufweisen.

Der den weichelastischen Teil 1 tragende hartelastische Teil 2 der Rakel weist an seinem oberen Ende einen kopfförmig verbreiterten Haltebereich 6 auf, der an einer Rakelhalterung befestigbar ist. Der Haltebereich 6 kann bei entsprechender Ausgestaltung der Rakelhalterung auch als weichelastisches Teil ausgeführt oder mit einem solchen versehen sein, so daß bei entsprechender Anordnung der Rakel in ihrer Halterung jeweils einer der weichelastischen Teile der Rakel mit dem Drucksieb zur Anlage gebracht werden kann. Die Rakelkanten können dabei unterschiedliche Formen aufweisen.

Der Haltebereich 6 weist einen sich in Längsrichtung der Rakel erstreckenden Hohlraum 7 auf, der eine zumindest geringfügige Deformation des Haltebereichs ermöglicht und aufgrund der verringerten Wandstärke eine homogene Fertigung des Haltebereichs ermöglicht und das Auftreten von Materialinhomogenitäten beim Abkühlen verhindert.

Der Haltebereich 6 geht in einen streifenförmigen Bereich 8 über, der einen gegenüber dem Haltebereich 6 verringerten Querschnitt aufweist, welcher so bemessen ist, daß bei gegebenen Materialeigenschaften eine ausreichende Biegesteifigkeit gegeben ist, um eine entsprechende Kraftübertragung auf den weichelastischen Teil 1 der Rakel zu ermöglichen.

In axialer Verlängerung zum streifenförmigen Bereich 8 ist ein sich in den weichelastischen Teil 1 hineinerstreckender Steg 9 angeordnet, der in einen ankerförmigen Haken 10 ausläuft. Von dem streifenförmigen Bereich 8 gehen des weiteren zwei schräg zu diesem angeordnete Stege 11 aus, die die den Rakelkanten 4 und 5 und damit die während des Druckvorganges dem Drucksieb abgewandte Seite des weichelastischen Teils 1 abdecken. Die Stege 11 weisen einen abgewinkelten Bereich 12 auf, der die seitlichen Begrenzungsflächen des weichelastischen Teils 1 an ihrem oberen Ende umschließen. Die abgewinkelten Bereiche der Stege 11 schließen dabei an ihrer Außenseite bündig mit dem weichelastischen Teil 1 ab, so daß die Schmalseiten der abgewinkelten Bereiche 12 vom weichelastischen Teil 1 umschlossen werden, wodurch ein enger Formschluß des hartelastischen Teils 2 mit dem weichelastischen Teil 1 gewährleistet ist.

Die Haltenasen des Hakens 10 weisen auf die Enden der Stege 11, so daß die seitlichen Begrenzungsflächen der Haltenasen den Rakelkanten 4 und 5 zugewandt sind. Hierdurch wird im oberen Bereich des weichelastischen Teils 1 zwischen den Stegen 11 und jeweils einer Haltenase des Hakens 10 ein Bereich des weichelastischen Teils 1 nahezu vollständig eingeschlossen, wodurch auch aufgrund der Schrumpfung des weichelastischen Teils in dem der Extrusion nachgelagerten Abkühlungsschritt ein sehr enger Formschluß erreicht wird. Andererseits besteht der an die Rakelkanten 4 und 5 angrenzende Bereich der Rakel aus weichelastischem Material, so daß unter Deformation des Anlagebereichs der Rakel auf dem Drucksieb während des Druckvorganges eine günstige Geometrie geschaffen wird.

Durch eine andere Formgestaltung des sich in den weichelastischen Teil 1 erstreckenden Bereiches des hartelastischen Teils 2 wird nicht nur der Formschluß dieser Teile zueinander beeinflußt, sondern auch der Verlauf der Kraftlinien im druckbeaufschlagten Anlagebereich der Rakel an dem Drucksieb und damit dessen Geometrie.

Die Herstellung der erfindungsgemäßen Rakel erfolgt in einem Koextrusionsverfahren, bei dem der hartelastische Teil 2 mit seitlich über den weichelastischen Teil 1 überstehenden Bereichen der Stege 11 extrudiert wird. Die Teile der Rakel werden durch anschließende Deformation der noch verformbaren Stege 11 des hartelastischen Teils 2 in engen Formschluß gebracht. Dabei kann die plastische Formgebung so erfolgen, daß die Stege 11 in ihrer gesamten Breite mit dem weichelastischen Teil 1 in Kontakt gebracht werden oder daß lediglich ein Teilbereich der Stege oder die im Endzustand der Rakel diesen gegenüber abgewinkelten Bereiche unter plastischer Deformation mit dem weichelastischen Teil 1 zur Anlage gebracht werden. Aufgrund der Schrumpfung des weichelastischen Teils beim Abkühlen der Rakel ist der Zeitpunkt und das Ausmaß der Deformation der hartelastischen Teile an die jeweiligen Bedingungen anzupassen und wesentlich sowohl für die dauerhafte Verbindung der Teile als auch für die notwendige Fertigungsgenauigkeit und Homogenität der Rakel.

### Bezugszeichenliste

- 1: weichelastischer Teil
- 2: hartelastischer Teil
- 3: Basis
- 4: Rakelkante
- 5: Rakelkante
- 6: Haltebereich
- 7: Hohlraum
- 8: streifenförmiger Bereich
- 9: Steg
- 10: Haken
- 11: Steg
- 12: abgewinkelter Bereich

## Patentansprüche

1. Rakel, insbesondere für den Siebdruck, bestehend aus mindestens einem weichelastischen Teil (1) mit mindestens einer auf ein Verdruckmittel einwirkenden Rakelkante (4, 5) und einem den weichelastischen Teil (1) halternden, hartelastischen Teil (2), der an einem Rakelhalter positionierbar ist, **dadurch gekennzeichnet**, daß der weichelastische Teil (1) und der hartelastische Teil (2) der Rakel aus koextrudierten Kunststoffen bestehen und daß der weichelastische Teil (1) der Rakel von dem hartelastischen Teil (2) der Rakel durch die bei der Koextrusion zwischen diesen Teilen wirkenden Kräfte gehaltert und mit diesem unter den Bedingungen des Druckvorganges unlösbar verbunden ist.

2. Rakel nach Anspruch 1, **dadurch gekennzeichnet**, daß der weichelastische Teil (1) der Rakel aus einem thermoplastischen Polyurethan-Elastomer und der hartelastische Teil (2) der Rakel aus Polyolefin besteht.

3. Rakel nach Anspruch 1 oder 2, **dadurch gekennzeichnet**, daß der weichelastische Teil (1) der Rakel an dem hartelastischen Teil (2) unter Formschluß befestigt ist.

4. Rakel nach einem der Ansprüche 1 - 3, **dadurch gekennzeichnet**, daß der hartelastische Teil (2) mindestens einen sich in den weichelastischen Teil (1) erstreckenden, mit mindestens einem hakenförmigen Vorsprung (10) versehenen Bereich aufweist.

5. Rakel nach einem der Ansprüche 1 - 4, **dadurch gekennzeichnet**, daß der hartelastische Teil (2) zwischen dem an seinem unteren Ende angeordneten weichelastischen Teil (1) und dem an seinem oberen Ende an der Rakelhalterung positionierbaren Teil im wesentlichen streifenförmig ausgebildet ist.

6. Rakel nach einem der Ansprüche 1 - 5, **dadurch gekennzeichnet**, daß der hartelastische Teil (2) sich quer zur Längsrichtung der Rakel erstreckende Stege (11) aufweist, die auf der dem Rakelhalter zugewandten Seite den weichelastischen Teil (1) im wesentlichen vollständig umschließen, wobei die Stege (11) einen abgewinkelten, den weichelastischen Teil (1) seitlich zumindest teilweise umgebenden Bereich (12) aufweisen.

7. Rakel nach einem der Ansprüche 1 - 6, **dadurch gekennzeichnet**, daß Rakelkanten (4, 5) mit unterschiedlichem Profil vorgesehen sind.

8. Rakel nach einem der Ansprüche 1 - 7, **dadurch gekennzeichnet**, daß die Rakel im wesentlichen spiegelsymetrisch zu ihrer Längsebene ausgeführt ist.

9. Verfahren zur Herstellung von Rakeln, insbesondere für den Siebdruck, nach einem der Ansprüche 1 - 8, **dadurch gekennzeichnet**, daß zuerst der hartelastische Teil (2) der Rakel extrudiert wird, daß nach einer Abkühlzeit, in der der hartelastische Teil (2) eine ausreichende mechanische Belastbarkeit aufweist, anschließend der weichelastische Teil (1) mit dem hartelastischen Teil (2) zur Anlage bringend extrudiert wird.

10. Verfahren nach Anspruch 9, **dadurch gekennzeichnet,** daß der hartelastische Teil (2) der Rakel mit einem seitlich über den weichelastischen Teil (1) überstehenden Bereich (12) extrudiert wird und daß nach erfolgter Extrusion des weichelastischen Teils (1) der Rakel der über diesen seitlich überstehende, noch plastisch verformbare Bereich (12) des hartelastischen Teils (2) unter bleibender Deformation mit dem weichelastischen Teil (1) zur Anlage gebracht wird.

## Claims

1. Squeegee, particularly for screen printing, consisting of at least a flexible part (1), with at least one squeegee edge (4, 5) which can be brought into contact with a printing medium, and a rigid part (2) holding the flexible part (1) which can be fitted on a squeegee holder, **characterised in that** the flexible part (1) and the rigid part (2) of the squeegee are made of coextruded plastics and that the flexible part (1) of the squeegee is held by the rigid part (2) of the squeegee by means of forces acting between these parts during co-extrusion and is inseparably connected to it under the conditions of the printing process.

2. Squeegee as per Claim 1**, characterised in that** the flexible part (1) of the squeegee is made of a thermoplastic polyurethane elastomer and the rigid part (2) of the squeegee is made of a polyolefin.

3. Squeegee as per Claim 1 or 2, **characterised in that** the flexible part (1) of the squeegee is fastened to the rigid part (2) by means of a form fit.

4. Squeegee as per one of Claims 1 to 3, **characterised in that** the rigid part (2) displays at least one section with at least one hook-like projection (10) extending into the flexible part (1).

5. Squeegee as per one of Claims 1 to 4, **characterised in that** the rigid part (2) is of essentially strip-shaped design between the elastic part (1) arranged on its lower end and the part which can be fitted on the squeegee holder on its upper end.

6. Squeegee as per one of Claims 1 to 5, **characterised in that** the rigid part (2) displays webs (11) extending transversely to the longitudinal direction of the squeegee, which substantially completely enclose the side of the flexible part (1) facing the squeegee holder, the webs (11) displaying an angled area (12), which at least partially encompasses the flexible part (1) from the side.

7. Squeegee as per one of Claims 1 to 6, **characterised in that** the squeegee edges (4, 5) are provided with different profiles.

8. Squeegee as per one of Claims 1 to 7, **characterised in that** the squeegee is designed in essentially mirror-symmetrical fashion in relation to its longitudinal plane.

9. Process for the manufacture of squeegees, particularly for screen printing, as per one of Claims 1 to 8, **characterised in that** the rigid part (2) of the squeegee is extruded first and that, after a cooling period in which the rigid part (2) displays sufficient mechanical strength, the flexible part (1) is then extruded in contact with the rigid part (2).

10. Process as per Claim 9, **characterised in that** the rigid part (2) of the squeegee is extruded with an area which projects laterally beyond the flexible part (1) and that, after extrusion of the flexible part (1) of the squeegee, the area (12) of the rigid part (2) which projects laterally beyond this and can still be plastically shaped is brought into contact with the flexible part (1) and undergoes permanent deformation.

## Revendications

1. Raclette, notamment pour sérigraphie, constituée par au moins une partie très souple (1) possédant au moins un bord de raclette (4,5) pouvant être mis en contact avec un agent d'impression, et une partie peu souple (2), qui retient la partie très souple (1) et peut être positionnée sur un porte-raclette, caractérisée en ce que la partie très souple (1) et la partie peu souple (2) de la raclette sont formées de matières plastiques coextrudées et que la partie très souple (1) de la raclette est retenue par la partie peu souple (2) de la raclette au moyen des forces qui agissent entre ces des parties lors de la coextrusion et est reliée de façon inamovible à la partie peu souple dans les conditions de l'opération d'impression.

2. Raclette selon la revendication 1, caractérisée en ce que la partie très souple (1) de la raclette est formée d'un élastomère à base de polyuréthanne thermoplastique et que la partie peu souple (2) de la raclette est formée d'une polyoléfine.

3. Raclette selon la revendication 1 ou 2, caractérisée en ce que la partie très souple (1) de la raclette est fixée selon une liaison par complémentarité de formes à la partie peu souple (2).

4. Raclette selon l'une des revendications 1-3, caractérisée en ce que la partie peu souple (2) possède au moins une portion qui s'étend dans la partie très souple (1) et est pourvue d'au moins un appendice saillant en forme de crochet (10).

5. Raclette selon l'une des revendications 1-4, caractérisée en ce que la partie peu souple (2) est agencée essentiellement en forme de bande entre la partie très souple (1) disposée sur son extrémité inférieure, et la partie pouvant être positionnée, au niveau de son extrémité supérieure, sur le porte-raclette.

6. Raclette selon l'une des revendications 1-5, caractérisée en ce que la partie peu souple (2) possède des barrettes (11) qui s'étendent transversalement par rapport à la direction longitudinale de la raclette et qui, sur le côté tourné vers le porte-raclette, entourent sensiblement complètement la partie très souple (1), les barrettes (11) possédant une portion coudée (12), qui entoure au moins partiellement latéralement la partie très souple (1).

7. Raclette selon l'une des revendications 1-6, caractérisée en ce que les bords (4,5) de la raclette sont pourvus d'un profil différent.

8. Raclette selon l'une des revendications 1-7, caracterisée en ce que la raclette est agencée essentiellement avec une symétrie spéculaire par rapport à son plan longitudinal.

9. Procédé pour fabriquer des raclettes, notamment pour la sérigraphie, selon l'une des revendications 1-8, caractérisé en ce qu'on extrude tout d'abord la partie peu souple (2) de la raclette, et qu'après un temps de refroidissement, pendant lequel la partie peu souple (2) possède une capacité de charge mécanique suffisante, on extrude ensuite la partie très souple (1) en l'appliquant contre la partie peu souple (2).

10. Procédé selon la revendication 9, caractérisé en ce qu'on extrude la partie peu souple (2) de la raclette avec une portion (12) qui fait saillie latéralement au-delà de la partie très souple (1) et qu'une fois réalisée l'extrusion de la partie très souple (1) de la raclette, la portion (12), qui fait saillie latéralement par rapport à la partie très souple et est encore déformable plastiquement, de la partie peu souple (2) est appliquée moyennant une déformation permanente contre la partie très souple (1).
